# EUROPÄISCHE PATENTSCHRIFT

(11) **EP 0 005 115 B1**
(45) Veröffentlichungstag und Bekanntmachung des Hinweises auf die Patenterteilung: **16.12.1981**
(21) Anmeldenummer: 79400249.3
(22) Anmeldetag: 18.04.1979
(51) Int. Cl.: B65D 25/48

(54) **Lösbar-festes Mundstück als Vorrichtung zum hygienischen Trinken aus einem Behälter**
Detachable mouth piece serving as a device for hygienically drinking from a container
Goulotte amovible utilisée pour boire d'une manière hygiénique le contenu d'un récipient

(30) Priorität: 20.04.1978 DE 2817199
(43) Veröffentlichungstag der Anmeldung: 31.10.1979
(73) Patentinhaber: Lang, Ludwig, D-6100 Darmstadt (DE); Lang, Ortulf Götz, D-6100 Darmstadt (DE)
(72) Erfinder: Lang, Ludwig, D-6100 Darmstadt (DE); Lang, Ortulf Götz, D-6100 Darmstadt (DE)

## Beschreibung

Die Erfindung betrifft ein lösbar-festes Mundstück, das eine Berührung des Mundes mit dem Flüssigkeitsbehälter verhindert und als Vorrichtung zum hygienischen Trinken aus einem Flüssigkeitsbehälter in Form einer Büchse dient, wobei die Büchse mit einem Abreißverschluß für eine Öffnung versehen ist. Die Öffnung besitzt eine Schlitzform und das Mundstück ist im Aufsetzbereich dieser Schlitzform angepaßt. In der DE-A-1 906 686 ist bereits ein Hilfsmittel zum hygienischen Austrinken von Dosen beschrieben, das aus dünnen, unter Spannung in einen genau passenden Schlitz einrastbaren Plättchen besteht, das jedoch keinerlei Herstellungstoleranzen oder Abweichungen der Schlitzformen zuläßt.

Aufgabe der Erfindung ist es, im Aufsetzbereich das Mundstück so auszubilden, daß Toleranzen in der Schlitzform selbst bei unterschiedlichen Formen verschiedener Fabrikate noch durch ein und das selbe Mundstück so ausgeglichen werden können, daß jederzeit ein Dichtsitz gewährleistet ist.

Diese Aufgahe wird nach der Erfindung dadurch gelöst, daß bei einem lösbar-festen Mundstück, das eine Berührung des Mundes mit dem Flüssigkeitsbehälter verhindert und als Vorrichtung zum hygienischen Trinken aus einem Flüssigkeitsbehälter in Form einer Büchse oder Dose dient, die mit einem Abreißverschlußschlitz für eine Öffnung versehen ist, im Aufsetzbereich das Mundstück eine Konizität besitzt, um einen Dichtsitz zu gewährleisten.

Die Erfindung ist anhand eines Ausführungsbeispiels näher erläutert und zwar zeigen
Fig. 1 einen Behälter in perspektivischer Ansicht mit einem geöffneten Schlitz im Behälterdeckel,
Fig. 2 ein Mundstück von der Seite gesehen,
Fig. 3 einen Längsschnitt des Mundstückes mit Bohrungen,
Fig. 4 eine Draufsicht auf das Einsatzteil des Mundstückes.

Am gebräuchlichsten ist für den Erfindungsgegenstand eine Büchse 1 mit eingeprägtem Abreißverschluß für die Öffnung 2. Die Schlitzform auf dem Deckel der Büchse 1 ist eine Werknorm für die Herstellung, nach der sich die Form des Mundstückes 3 anpaßt. Wie aus den Fig. 2 und 3 ersichtlich, hat das Mundstück im Aufsetzbereich 6 eine Konizität, die herstellungstechnisch und aus Gründen des Dichtsitzes im Schlitz 2 der Büchse 1 besonders wichtig ist, zumal die Schlitzformen schon aus Fertigungs-und Toleranzgründen in gewissen Grenzen unterschiedlich ausfallen. Zum Durchfluß der Flüssigkeit hat das Mundstück 3 eine bei aufsteckbaren Ausgießvorrichtungen übliche Hauptbohrung 4. Im Aufsetzbereich 6 des Mundstückes 3 ist eine seitlich verlaufende kurze Bohrung 5 angeordnet, die zum bekannten Druckausgleich dient und ein störungsfreies Trinken ermöglicht. Der Aufsetzbereich 6 ist zur Gesamtlänge des Mundstückes kurz gehalten, damit die Bohrung 5 beim Trinken nicht verdeckt wird. Zur Erhöhung der Hygiene wird das Mundstück bis zum Gebrauch in einer Schutzhülle aufbewahrt.

## Patentansprüche

1. Lösbar-festes Mundstück (3), welches eine Berührung des Mundes mit dem Flüssigkeitsbehälter (1) verhindert, als Vorrichtung zum hygienischen Trinken aus einem Flüssigkeitsbehälter (1) in Form einer Büchse mit Abreißverschlußschlitz für eine Öffnung (2), wobei das Mundstück (3) im Aufsetzbereich der Schlitzform der Öffnung (2) angepaßt ist, dadurch gekennzeichnet, daß im Aufsetzbereich (6) das Mundstück (3) eine Konizität aufweist, um einen Dichtsitz zu gewährleisten.

2. Mundstück nach Anspruch 1, dadurch gekennzeichnet, daß das Mundstück (3) eine sich auf die ganze Länge des Mundstückes (3) erstreckende Hauptbohrung (4) aufweist.

3. Mundstück nach Anspruch 1 und 2, dadurch gekennzeichnet, daß eine zusätzliche, sich auf die Länge des Aufsetzbereiches (6) erstreckende Bohrung (5) angeordnet ist.

4. Mundstück nach Anspruch 1 bis 3, dadurch gekennzeichnet, daß das Mundstück (3) vor dem Gebrauch in einer Hülle aufbewahrbar ist.

## Claims

1. Releaseably fixed mouthpiece (3), whir.h prevents contact of the mouth with the liquid container (1), as a device for hygienically drinking from a liquid container (1) in the form of a can having a tear-open closure slot for an orifice (2), the mouthpiece (3) conforming, in the mounting portion, to the slot shape of the orifice (2), characterised in that the mouthpiece (3) has a conical taper in the mounting portion (6) in order to ensure a tight seat.

2. Mouthpiece according to Claim 1, characterised in that the mouthpiece (3) has a main bore (4) extending over the entire length of the mouthpiece (3).

3. Mouthpiece according to Claim 1 and 2, characterised in that an additional bore (5) extending over the length of the mounting portion (6) is provided.

4. Mouthpiece according to Claim 1 to 3, characterised in that before use the mouthpiece (3) can be kept in a sheath.

## Revendications

1. Embouchure (3) pouvant être fixée de manière amovible qui empêche un contact de la bouche avec le récipient de liquide (1), à titre de dispositif permettant de boire de manière hygiénique le contenu d'un récipient de liquide (1) ayant la forme d'une boîte présentant une fermeture à arracher délimitée par une ligne de traçage et formant une ouverture (2), la partie de montage de l'embouchure (3) étant adaptée à la forme de la ligne de traçage formant l'ouverture (2), caractérisée en ce que, dans sa partie de montage (6), elle présente une conicité pour garantir un emboîtement étanche au liquide.

2. Embouchure suivant la revendication 1, caractérisée en ce qu'elle présente un canal principal (4) qui s'étend sur toute sa longueur.

3. Embouchure suivant les revendications 1 et 2, caractérisée en ce qu'elle présente un canal auxiliaire (5) qui s'étend sur la longueur de sa partie de montage (6).

4. Embouchure suivant les revendications 1 à 3, caractérisée en ce qu'avant l'emploi, elle peut être rangée dans un étui.
